# EUROPÄISCHE PATENTSCHRIFT

(11) **EP 0 496 039 B1**
(45) Veröffentlichungstag und Bekanntmachung des Hinweises auf die Patenterteilung: **07.12.1994**
(21) Anmeldenummer: 91117436.5
(22) Anmeldetag: 12.10.1991
(51) Int. Cl.: E05B 65/32

(54) **Kraftfahrzeugtürverschluss**
Door lock for motor vehicle
Serrure de portière pour véhicule automobile

(30) Priorität: 24.01.1991 DE 4102049
(43) Veröffentlichungstag der Anmeldung: 29.07.1992
(73) Patentinhaber: KIEKERT GMBH & CO KG, D-42579 Heiligenhaus (DE)
(72) Erfinder: Sterzenbach, Horst Werner, Dr., W-4030 Ratingen 6 (DE); Kleefeldt, Frank, W-5628 Heiligenhaus (DE)
(74) Vertreter: Andrejewski, Walter

(56) Entgegenhaltungen:
- EP-A- 0 406 777
- FR-A- 2 372 299

## Beschreibung

Die Erfindung betrifft einen Kraftfahrzeugtürverschluß mit um einen Drehfallenbolzen drehbarer Drehfalle und um einen Lagerbolzen schwenkbarer Sperrklinkenanordnung,
- bei dem im geschlossenen Zustand der Kraftfahrzeugtür ein am Türpfosten befestigter Schloßhalter in eine schloßhalterausnehmung der Drehfalle einfaßt,
- bei dem die Sperrklinkenanordnung im geschlossenen Zustand der Kraftfahrzeugtür mit einer Sperrklinke eine Gegensperrfläche an der Drehfalle in Sperrposition der Sperrklinkenanordnung mit paßflächigem Kontakt hinterfaßt,
- bei dem die Sperrklinkenanordnung als Hebelgetriebe mit einem lagerbolzenseitigen Hebel, der um den gehäusefesten Lagerbolzen schwenkbar ist, und einem die Sperrfläche tragenden Hebel ausgeführt ist, welche beiden Hebel über ein Sperrklinkengelenk mit zum Lagerbolzen paralleler Gelenkachse, gegeneinander abknickbar, vereinigt sind,
- bei dem bei einer Öffnungsbewegung der Sperrklinkenanordnung bei geschlossener Kraftfahrzeugtür der die Sperrfläche tragende Hebel gegenüber dem lagorbolzenseitigen Hebel abknickt und ein Sperrstellungsanschlag freikommt sowie ein Abknickanschlag zur Anlage kommt und dadurch der paßflächige Kontakt in einen Linienkontakt überführbar ist. Der Begriff paßflächig bezeichnet einen ausreichend vollständigen Flächenkontakt, der die Flächenpressung Im gesperrten Zustand der Drehfalle reduziert. Bei einem solchen Kraftfahrzeugtürverschluß kann die Sperrklinke über einen Außenbetätigungshebel oder über einen Innenbetätigungshebel derart betätigt werden, daß sie bei geschlossener Kraftfahrzeugtür ihre Sperrposition verlaßt und die Drehfalle einsperrt. Es versteht sich, daß die Sperrfläche und die Gegensperrfläche an der Sperrklinkenanordnung bzw. an der Drehfalle im geschlossenen Zustand der Kraftfahrzeugtür mit einer nicht unbeachtlichen Kraft gegeneinander gedrückt werden. Diese Kraft resultiert aus der Tatsache, daß die Kraftfahrzeugtür im geschlossenen Zustand von der weichelastischen Türdichtung federnd zurückgedrückt wird und über die Drehfalle an dem Schloßhalter eine entsprechende Abstützung erfährt.

Bei einem Kraftfahrzeugtürverschluß der eingangs beschriebenen Gattung (EP-A 0 406 777) ist der lagerbolzenseitige Hebel mit dem die Sperrfläche tragenden Hebel über ein Sperrklinkengelenk verbunden, das von einer sphärisch geformten Nase an dem die Sperrfläche tragenden Hebel gebildet wird, welche in eine passende Gelenkpfanne am lagerbolzenseitigen Hebel einfaßt. Außerdem ist an dem die Sperrfläche tragenden Hebel eine Anschlagnase gebildet, die vom lagerbolzenseitigen Hebel überklammert wird und die bei einer Öffnungsbewegung der Sperrklinkenanordnung vom Sperrstellungsanschlag in den Abknickanschlag des lagerbolzenseitigen Hebels übergeht. Bei einer Öffnungsbewegung der Sperrklinkenanordnung und bei Überführung des paßflächigen Kontakts von Sperrfläche und Gegensperrfläche in einen Linienkontakt haben beide Nasen des die Sperrfläche tragenden Hebels gleitenden Kontakt zu dem lagerbolzenseitigen Hebel. Dadurch ist eine Gleitreibung zu überwinden, die eine verhältnismäßig große Kraft für die Betätigung der Sperrklinke bis zur Entsperrung der Drehfalle erfordert. Bei einer anderen Ausführung (FR-A-2 372 299) ist der die Sperrfläche tragende Hebel nicht nur über eine Stift-Schlitz-Verbindung geführt, sondern steht außerdem noch unter der Wirkung einer Feder. Auch dafür gelten die oben erläuterten Nachteile.

Der Erfindung liegt die Aufgabe zugrunde, einen Kraftfahrzeugtürverschluß zu schaffen, bei dem bei einer Öffnungsbewegung der Kraftfahrzeugtür die Sperrklinkenanordnung sehr leicht bewegbar ist.

Diese Aufgabe wird dadurch gelöst, daß das Sperrklinkengelenk als Bolzengelenk ausgeführt ist und
daß der die Sperrfläche tragende Hebel mit Abstand von der Sperrfläche eine Lagerbolzenaufnahme für den Lagerbolzen aufweist, die den Sperrstellungsanschlag, und mit schaltspielabstand den Abknickanschlag aufweist, und
daß beim Öffnen der Sperrklinkenanordnung der Sperrstellungsanschlag von dem Lagerbolzen freikommt, sowie der Abknickanschlag an dem Lagerbolzen zur Anlage kommt.

Erfindungsgemäß wird bei der Öffnung der Kraftfahrzeugtür die Entsperrung der Drehfalle durch ein Abknicken der Sperrklinkenanordnung eingeleitet. Es versteht sich, daß das Hebelgetriebe, welches die Sperrklinkenanordnung bildet, in der Sperrstellung stark, aber bei entsperrender Betätigung der Sperrklinkenanordnung leicht abknickbar ist. Das kann auf verschiedene Weise verwirklicht werden, Eine bevorzugte Ausführungsform, bei der die Sperrklinkenanordnung in Sperrstellung eine Zugbelastung erführt ist in diesem Zusammenhang dadurch gekennzeichnet, daß der die Sperrfläche tragende Hebel als zweiarmiger Hebel ausgeführt ist, bei dem ein Hebelarm die Sperrfläche und der gegenüberliegende Hebelarm jenseits des Bolzengelenks die Lagerbolzenaufnahme aufweist, und daß der Hebelarm mit der Sperrfläche des die Sperrfläche tragenden Hebels und der lagerbolzenseitige Hebel hintereinander angeordnet sind, und daß die Lagerbolzenaufnahme am gegenüberliegenden Hebelarm des die Sperrfläche tragenden Hebels als Gabel ausgebildet ist, die den Lagerbolzen umfaßt und das Schaltspiel definiert, und daß In der Sperrstellung bei paßflächigem Kontakt von Sperrfläche und Gegensperrfläche die in der Ebene der Sperrklinkenanordnung verlaufende Verbindungslinie zwischen der Achse des Lagerbolzens, der Achse des Bolzengelenkes und der Kontaktlinie des mit dem Beginn der Abknickung sich einstellenden Linienkontaktes in einer Geraden verläuft.

Eine andere Ausführungsform, bei der die Sperrklinkenanordnung in der Sperrstellung eine Druckbelastung erfährt, ist in diesem Zusammenhang dadurch gekennzeichnet, daß der die Sperrfläche tragende Hebel als einarmiger Hebel ausgeführt ist, der an einem Ende die Sperrfläche sowie am anderen Ende das Bolzengelenk aufweist, und daß im Bereich zwischen Sperrfläche und Bolzengelenk die Lagerbolzenaufnahme in Form eines Fensters angeordnet ist, welches das Schaltspiel definiert, und daß der die Sperrfläche tragende Hebel und der lagerbolzenseitige Hebel übereinander angeordnet sind, und daß In der Sperrstellung bei paßflächigem Kontakt von Sperrfläche und Gegensperrfläche die in einer Ebene parallel zur Sperrklinkenanordnung verlaufende Verbindungslinie zwischen der Achse des Lagerbolzens, der Achse des Bolzengelenkes und der Kontaktlinie des mit dem Beginn der Abknickung sich einstellenden Linienkontaktes in einer Geraden verläuft, In allen Fällen ist es zweckmäßig, daß die Sperrklinkenanordnung eine Rückstellfederanordnung aufweist, die der Ausknickung entgegenwirkt,

Die Erfindung geht von der Erkenntnis aus, daß bei der Öffnungsbewegung der Sperrklinkenanordnung eine mit der Abknickung eine rollende Reibung zwischen der Sperrfläche und der Gegensperrfläche eingeleitet oder superponiert werden kann, wenn die bei der bekannten Ausführungsform einteilige und starre Sperrklinke durch ein Hebelgetriebe In der beschriebenen Art und Weise ersetzt wird. Die rollende Reibung reduziert erheblich die Kraft, die für die Einleitung der Öffnungsbewegung der Sperrklinke erforderlich ist. Im Anschluß an diese Einleitung der Öffnungsbewegung der Sperrklinkenanordnung kann die weitere Öffnung bis zur Entsperrung der Drehfalle mit überraschend geringer Kraft fortgesetzt werden, weil die Abknickung zwischen dem lagerbolzenseitigen Hebel und dem die Sperrfläche tragenden Hebel bei Fortsetzung der Öffnungsbewegung der Sperrklinkenanordnung größer wird, der Winkel der Abknickung also kleiner wird.

Im folgenden wird die Erfindung anhand einer lediglich ein Ausführungsbeispiel darstellenden Zeichnung ausführlicher erläutert. Es zeigen in schematischer Darstellung
Fig. 1 die Ansicht der wesentlichen Teile eines erfindungsgemäßen Kraftfahrzeugtürverschlusses,
Fig. 2 in weiterer Schematisierung einen vergrößerten Ausschnitt aus dem Gegenstand der Fig. 1,
Fig. 3 den Gegenstand nach Fig. 2 in anderer Funktionsstellung und
Fig. 4 eine andere Ausführungsform des Gegenstandes der Fig. 1.

Der in den Figuren dargestellte Kraftfahrzeugtürverschluß 1 besitzt eine um einen Drehfallenbolzen 2 drehbare Drehfalle 3 und eine um einen Lagerbolzen 4 schwenkbare Sperrklinkenanordnung 5, 6. Im geschlossenen Zustand der Kraftfahrzeugtür faßt ein am nicht gezeichneten Türpfosten des Kraftfahrzeuges befestigter Schloßhalter 7 in eine Schloßhalterausnehmung der Drehfalle 3 ein, wie es in den Figuren dargestellt ist. Man erkennt in den Fig. 1, 2 und 4, daß die Sperrklinkenanordnung 5, 6 im geschlossenen Zustand der Kraftfahrzeugtür mit einer Sperrfläche 8 eine Gegensperrfläche 9 an der Drehfalle 3 in Sperrposition der Sperrklinkenanordnung 5, 6 mit paßflächigem Kontakt hinterfaßt.

Bei dem dargestellten Kraftfahrzeugtürverschluß 1 ist die Sperrklinkenanordnung 5, 6 als Hebelgetriebe mit einem lagerbolzenseitigen Hebel 5, der um den Lagerbolzen 4 schwenkbar ist, und einem die Sperrfläche 8 tragenden Hebel 6 ausgeführt. Die beiden Hebel 5, 6 sind über ein Sperrklinkengelenk 10 mit zum Lagerbolzen 4 paralleler Gelenkachse gegeneinander abknickbar, vereinigt. Der die Sperrfläche 8 tragende Hebel 6 ist ein zweiarmiger Hebel und besitzt einen Sperrflächenhebelarm 11 sowie einen lagerbolzenseitigen Hebelarm 12. An den lagerbolzenseitigen Hebelarm 12 ist eine Lagerbolzenaufnahme 13 mit Schaltspiel zwischen einem Sperrstellungsanschlag 14 und einem Abknickanschlag 15 verwirklicht.

Die Sperrklinkenanordnung 5, 6 kann über die sogenannte Außenbetätigung oder die sogenannte Innenbetätigung betätigt werden. Aus einer vergleichenden Betrachtung der Fig. 2 und 3 entnimmt man, daß bei einer Öffnungsbewegung der Sperrklinkenanordnung 5, 6 bei geschlossener Kraftfahrzeugtür der die Sperrfläche 8 tragende Hebel 6 gegenüber dem bolzenseitigen Hebel 5 abknickt und der Sperrstellungsanschlag 14 der Lagerbolzenaufnahme 13 von dem Lagerbolzen 4 freikommt sowie der Abknickanschlag 15 an dem Lagerbolzen 4 zur Anlage kommt. Das geschieht mehr oder weniger sprungartig. Auf diese Weise wird der paßflächige Kontakt, den man in den Fig. 1, 2 und 4 zwischen der Sperrfläche 8 und der Gegensperrfläche 9 erkennt, in einen Linienkontakt 16 überführt. Dieser ist in Fig. 3 erkennbar. Der Linienkontakt, der mit dem Beginn des Ausknickens der Sperrklinkenanordnung 5, 6 entsteht, wurde auch in den Fig. 1, 2 und 4 mit 16 angedeutet.

Bei den Fig. 1 bis 3 handelt es sich um die Ausführungsform, bei der die Sperrklinkenanordnung 5, 6 in Sperrstellung eine Zugbelastung erfährt. In der Fig. 2 erkennt man deutlich, daß der lagerbolzenseitige Hebel 5 und der die Sperrfläche 8 tragende Hebel 6 mit seinem Sperrklinkenhebelarm 11 hintereinander angeordnet sind, daß der lagerbolzenseitige Hebelarm 12, des die Sperrfläche 8 tragenden Hebels 6 mit einer Gabel, die die Lagerbolzenaufnahme 13 bildet und das Schaltspiel definiert, umfaßt. Man erkennt in den Fig. 1 und 2, daß in der Sperrstellung die in der Ebene der Sperrklinkenanordnung 5, 6 verlaufende Verbindungslinie 17 zwischen der Achse des Lagerbolzens 4, der Achse des Sperrklinkengelenkes 10 und der Kontaktlinie des Linienkontaktes 16 in einer Geraden verläuft. Die Sperrfläche 8 und die Gegensperrfläche 9 liegen in dieser Sperrstellung noch paßflächig gegeneinander. Die Verhältnisse zu Beginn der Abknickbewegung zeigt die Fig. 3.

Die Fig. 4 zeigt eine andere Ausführungsform, bei der die Sperrklinkenanordnung 5, 6 in der Sperrstellung eine Druckbelastung erfährt. Hier sind der lagenbolzenseitige Hebel 5 und der die Sperrfläche 8 tragende Hebel 6 übereinander angeordnet. Der Lagerbolzen 4 durchfaßt eine Ausnehmung in dem die Sperrfläche 8 tragenden Hebel 6, die die Lagerbolzenaufnahme 13 darstellt und das Schaltspiel definiert. Auch hier ist die Anordnung so getroffen, daß in dieser Sperrstellung die parallel zur Ebene der Sperrklinkenanordnung 5, 6 verlaufende Verbindungslinie 17 zwischen der Achse des Lagerbolzens 4, der Achse des Sperrklinkengelenkes 10 und der Kontaktlinie des Linienkontaktes 16 in einer Geraden verläuft.

In den Fig. 2 und 3 erkennt man zunächst die Kraft 18, die über die Abstützung der geschlossenen Kraftfahrzeugtür an dem Schloßhalter 7 auf die Drehfalle 3 ausgeübt wird. Man erkennt außerdem die Kraft 19, die von der Gegensperrfläche 9 an der Drehfalle 3 auf die Sperrfläche 8 an der Sperrklinkenanordnung 5, 6 in Sperrposition der Sperrklinkenanordnung 5, 6 ausgeübt wird. Die Lage des Sperrklinkengelenkes 10 ist so gewählt, daß die Achse des Sperrklinkengelenkes 10 auf der Wirklinie dieser letztgenannten Kraft liegt. Aus der Fig. 2 entnimmt man, daß diese Kraft dafür sorgt, daß sich die dargestellte Sperrklinkenanordnung 5, 6 selbsttätig immer in die gestreckte Lage ausrichtet. Das gilt entsprechend für die Ausführungsform nach Fig. 4.

In der Fig. 1 erkennt man die Rückstellfederanordnung 20, die der Ausknickung der Sperrklinkenanordnung 5, 6 entgegenwirkt.

## Patentansprüche

1. Kraftfahrzeugtürverschluß mit um einen Drehfallenbolzen (2) drehbarer Drehfalle (3) und um einen Lagerbolzen (4) schwenkbarer Sperrklinkenanordnung (5,6),
- bei dem im geschlossenen Zustand der Kraftfahrzeugtür ein am Türpfosten befestigter Schloßhalter (7) in eine Schloßhalterausnehmung der Drehfalle (3) einfaßt,
- bei dem die Sperrklinkenanordnung (5,6) im geschlossenen Zustand der Kraftfahrzeugtür mit einer Sperrklinke (8) eine Gegensperrfläche (9) an der Drehfalle (3) in Sperrposition der Sperrklinkenanordnung (5,6) mit paßflächigem Kontakt hinterfaßt,
- bei dem die Sperrklinkenanordnung (5,6) als Hebelgetriebe mit einem lagerbolzenseitigen Hebel (5), der um den gehäusefesten Lagerbolzen (4) schwenkbar ist, und einem die Sperrfläche (8) tragenden Hebel (6) ausgeführt ist, welche beiden Hebel über ein Sperrklinkengelenk (10) mit zum Lagerbolzen (4) paralleler Gelenkachse, gegeneinander abknickbar, vereinigt sind,
- bei dem bei einer Öffnungsbewegung der Sperrklinkenanordnung (5,6) bei geschlossener Kraftfahrzeugtür der die Sperrfläche (8) tragende Hebel (6) gegenüber dem lagerbolzenseitigen Hebel (5) abknickt und ein Sperrstellungsanschlag (14) freikommt sowie ein Abknickanschlag (15) zur Anlage kommt und dadurch der paßflächige Kontakt in einen Linienkontakt überführbar ist,
**dadurch gekennzeichnet**, daß das Sperrklinkengelenk als Bolzengelenk (10) ausgeführt ist und
daß der die Sperrfläche (8) tragende Hebel (6) mit Abstand von der Sperrfläche (8) eine Lagerbolzenaufnahme (13) für den Lagerbolzen (4) aufweist, die den Sperrstellungsanschlag (14), und mit Schaltspielabstand den Abknickanschlag (15) aufweist, und
daß beim Öffnen der Sperrklinkenanordnung (5,6) der Sperrstellungsanschlag (14) von dem Lagerbolzen (4) freikommt, sowie der Abknickanschlag (15) an dem Lagerbolzen (4) zur Anlage kommt.

2. Kraftfahrzeugtürverschluß nach Anspruch 1 in der Ausführungsform, bei der die Sperrklinkenanordnung in Sperrstellung eine Zugbelastung erfährt, dadurch gekennzeichnet, daß der die Sperrfläche (8) tragende Hebel (6) als zweiarmiger Hebel ausgeführt ist, bei dem ein Hebelarm (11) die Sperrfläche (8) und der gegenüberliegende Hebelarm (12) jenseits des Bolzengelenks (10) die Lagerbolzenaufnahme (13) aufweist, und daß der Hebelarm (11) mit der Sperrfläche (8) des die Sperrfläche (8) tragenden Hebels (6) und der lagerbolzenseitige Hebel (5), hintereinander angeordnet sind, und daß die Lagerbolzenaufnahme (13) am gegenüberliegenden Hebelarm (12) des die Sperrfläche (8) tragenden Hebels (6) als Gabel ausgebildet ist, die den Lagerbolzen (4) umfaßt und das Schaltspiel definiert, und daß in der Sperrstellung bei paßflächigem Kontakt von Sperrfläche (8) und Gegensperrfläche (9) die in der Ebene der Sperrklinkenanordnung (5,6) verlaufende Verbindungslinie (17) zwischen der Achse des Lagerbolzens (4), der Achse des Bolzengelenkes (10) und der Kontaktlinie des mit dem Beginn der Abknickung sich einstellenden Linienkontaktes (16) in einer Geraden verläuft.

3. Kraftfahrzeugtürverschluß nach Anspruch 1 in der Ausführungsform, bei der die Sperrklinkenanordnung in der Sperrstellung eine Druckbelastung erfährt, dadurch gekennzeichnet, daß der die Sperrfläche (8) tragende Hebel (6) als einarmiger Hebel ausgeführt ist, der an einem Ende der Sperrfläche (8) sowie am anderen Ende das Bolzengelenk (10) aufweist, und daß im Bereich zwischen Sperrfläche (8) und Bolzengelenk (10) die Lagerbolzenaufnahme (13) in Form eines Fensters angeordnet ist, welches das Schaltspiel definiert, und daß der die Sperrfläche (8) tragende Hebel (6) und der lagerbolzenseitige Hebel (5) übereinander angeordnet sind, und daß in der Sperrstellung bei paßflächigem Kontakt von Sperrfläche (8) und Gegensperrfläche (9) die in einer Ebene parallel zur Sperrklinkenanordnung (5,6) verlaufende Verbindungslinie (17) zwischen der Achse des Lagerbolzens (4), der Achse des Bolzengelenkes (10) und der Kontaktlinie des mit dem Beginn der Abknickung sich einstellenden Linienkontaktes (16) in einer Geraden verläuft.

4. Kraftfahrzeugtürverschluß nach einem der Ansprüche 1 bis 3, dadurch gekennzeichnet, daß die Sperrklinkenanordnung (5,6) eine Rückstellfederanordnung (20) aufweist, die der Ausknickung entgegenwirkt.

## Claims

1. A motor vehicle door lock with a rotary latch (3) which can rotate about a rotary latch pin (2) and a pawl arrangement (5, 6) which can swivel about a bearing pin (4),
- wherein, in the closed state of the motor vehicle door, a lock holder (7) fastened to the door pillar engages in a lock holder recess of the rotary latch (3),
- wherein, in the closed state of the motor vehicle door, the pawl arrangement (5, 6) engages by means of a pawl (8) behind an opposing locking face (9) on the rotary latch (3) with seat-engaging surface contact in the locked position of the pawl arrangement (5, 6),
- wherein the pawl arrangement (5, 6) is designed as a lever mechanism, with a lever (5) on the bearing pin side which can swivel about the bearing pin (4) which is fixed to the housing, and a lever (6) carrying the locking face (8), which two levers are joined via a pawl joint (10) with a joint axis parallel to the bearing pin (4) so that they can fold in relation to each other,
- wherein on an opening movement of the pawl arrangement (5, 6) when the motor vehicle door is closed the lever (6) carrying the locking face (8) folds in relation to the lever (5) on the bearing pin side, comes free from a locked position stop (14) and comes into contact with a folding movement stop (15), and the seat-engaging surface contact can thereby be converted to a line contact,
characterised in that the pawl joint is designed as a pin joint (10) and
that the lever (6) carrying the locking face (8) has a bearing pin receiver (13) for the bearing pin (4), which bearing pin receiver is at a distance from the locking face (8), and which comprises the locked position stop (14) and, at a shift clearance distance, the folding movement stop (15), and
that when the pawl arrangement (5, 6) opens, the locked position stop (14) comes free from the bearing pin (4) and the folding movement stop (15) comes into contact with the bearing pin (4).

2. A motor vehicle door lock according to claim 1, in the form of construction in which the pawl arrangement is subjected to tensile loading in the locked position, characterised in that the lever (6) carrying the locking face (8) is designed as a two-armed lever, wherein one lever arm (11) comprises the locking face (8) and the opposite lever arm (12) comprises the bearing pin receiver (13) on the other side of the pin joint (10), and that the lever arm (11) with the locking face (8) of the lever (6) carrying the locking face (8) and the lever (5) on the bearing pin side are arranged in succession, and that the bearing pin receiver (13) on the opposite lever arm (12) of the lever (6) carrying the locking face (8) is constructed as a fork which embraces the bearing pin (4) and defines the shift clearance, and that in the locked position when there is seat-engaging surface contact between the locking face (8) and the opposing locking face (9), the connecting line (17), which runs in the plane of the pawl arrangement (5, 6) between the axis of the bearing pin (4), the axis of the pin joint (10) and the contact line of the line contact (16) which sets in at the start of the folding movement, runs in a straight line.

3. A motor vehicle door lock according to claim 1, in the form of construction wherein the pawl arrangement is subjected to compressive loading in the locked position, characterised in that the lever (6) carrying the locking face (8) is designed as a single-arm lever which has the locking face (8) at one end and the pin joint (10) at the other end, and that in the region between the locking face (8) and the pin joint (10) the bearing pin receiver (13) is disposed in the form of an aperture which defines the shift clearance, and that the lever (6) carrying the locking face (8) and the lever (5) on the bearing pin side are arranged superimposed, and that in the locked position when there is seat-engaging surface contact between the locking face (8) and the opposing locking face (9) the connecting line (17), which runs in the plane of the pawl arrangement (5, 6) between the axis of the bearing pin (4), the axis of the pin joint (10) and the contact line of the line contact (16) which sets in at the start of the folding movement, runs in a straight line.

4. A motor vehicle door lock according to any one of claims 1 to 3, characterised in that the pawl arrangement (5, 6) has a pull-back spring arrangement (20) which acts in opposition to the folding-up movement.

## Revendications

1. Fermeture de porte pour véhicules automobiles, comprenant un loquet tournant (3) pouvant pivoter autour d'un axe (2) de loquet tournant et un système de cliquet d'arrêt (5, 6) pivotant autour d'un axe de palier (4),
- dans laquelle, à l'état fermé de la porte du véhicule automobile, un support de serrure (7) monté sur le montant de porte s'engage dans le loquet tournant (3),
- dans laquelle, à l'état fermé de la porte du véhicule automobile, un cliquet d'arrêt (8) du système de cliquet d'arrêt (5, 6) passe, avec contact de surface, derrière une surface d'arrêt conjuguée (9) sur le loquet tournant (3), dans la position de verrouillage du système de cliquet d'arrêt (5, 6),
- dans laquelle le système de cliquet d'arrêt (5, 6) est conformé en mécanisme à leviers, avec un levier (5) situé du côté de l'axe de palier et pivotant autour de l'axe de palier (4) solidaire du palastre, et avec un levier (6) portant la surface d'arrêt (8), les deux leviers étant couplés par l'intermédiaire d'une articulation de cliquet d'arrêt (10), avec un axe d'articulation parallèle à l'axe de palier (4), de manière à pouvoir pivoter l'un par rapport à l'autre,
- dans laquelle, lors d'un mouvement d'ouverture du système de cliquet d'arrêt (5, 6), à l'état fermé de la porte du véhicule automobile, le levier (6) portant la surface d'arrêt (8) pivote par rapport au levier (5) situé du côté de l'axe de palier, avec libération d'une butée de position de fermeture (14) et application d'une butée de flambage (15), ce qui permet de transformer le contact de surface en contact linéaire,
caractérisée en ce que l'articulation de cliquet d'arrêt est conformée en articulation à tourillon (10), que le levier (6) portant la surface d'arrêt (8) présente, à distance de la surface d'arrêt (8) un logement d'axe de palier (13) pour l'axe de palier (4), muni de la butée de cliquet d'arrêt (14) et, avec jeu de manoeuvre, de la butée de flambage (15) et que lors de l'ouverture du système de cliquet d'arrêt (5, 6), la butée de position de fermeture (14) est libérée de l'axe de palier (4), tandis que la butée de flambage (15) est appliquée contre ledit axe de palier (4).

2. Fermeture de porte pour véhicules automobiles selon la revendication 1, dans la variante dans laquelle le système de cliquet d'arrêt est soumis, dans la position de fermeture, à un effort de traction, caractérisée en ce que le levier (6) portant la surface d'arrêt (8) est conformé en levier à deux bras, l'un des bras de levier (11) présentant la surface d'arrêt (8), et le bras de levier (12) opposé comportant au-delà de l'articulation à tourillon (10), le logement (13) de l'axe de palier, que le bras de levier (11) avec la surface d'arrêt (8) du levier (6) portant ladite surface d'arrêt (8) et le levier (5) situé du côté de l'axe de palier sont disposés l'un derrière l'autre, que le logement (13) de l'axe de palier est réalisé sous la forme d'une fourche sur le bras de levier (12) du levier (6) portant la surface d'arrêt (8), qui enveloppe l'axe de palier (4) et définit le jeu de manoeuvre, et que dans la position de fermeture, lorsque la surface d'arrêt (8) et la surface d'arrêt conjuguée (9) sont en contact de surface, la ligne de liaison (17) située dans le plan du système de cliquet d'arrêt (5, 6), entre l'axe de l'axe de palier (4), l'axe de l'articulation à tourillon (10) et la ligne de contact du contact linéaire (16) s'établissant avec le commencement du flambage, s'étend suivant une ligne droite.

3. Fermeture de porte pour véhicules automobiles selon la revendication 1, dans la variante dans laquelle le système de cliquet d'arrêt est soumis, dans la position de fermeture, à un effort de pression, caractérisée en ce que le levier (6) portant la surface d'arrêt (8) est conformé en levier à un bras qui présente à l'une des extrémités la surface d'arrêt (8) et à l'autre extrémité, l'articulation à tourillon (10), que dans la région entre la surface d'arrêt (8) et l'articulation à tourillon (10), le logement (13) de l'axe de palier est prévu sous la forme d'une fenêtre qui définit le jeu de manoeuvre, que le levier (6) portant la surface d'arrêt (8) et le levier (5) situé du côté de l'axe de palier sont disposés l'un au-dessus de l'autre, et que dans la position de fermeture, lorsque la surface d'arrêt (8) et la surface d'arrêt conjuguée (9) sont en contact de surface, la ligne de liaison (17) située dans un plan parallèle au système de cliquet d'arrêt (5, 6), entre l'axe de l'axe de palier (4), l'axe de l'articulation à tourillon (10) et la ligne de contact du contact linéaire (16) s'établissant avec le commencement du flambage, s'étend suivant une ligne droite.

4. Fermeture de porte pour véhicules automobiles selon l'une des revendications 1 à 3, caractérisée en ce que le système de cliquet d'arrêt (5, 6) comprend un système de ressort de rappel (20) qui s'oppose au flambage.
